# EUROPÄISCHE PATENTSCHRIFT

(11) **EP 3 363 966 B1**
(45) Veröffentlichungstag und Bekanntmachung des Hinweises auf die Patenterteilung: **23.09.2020**
(21) Anmeldenummer: 18152154.3
(22) Anmeldetag: 17.01.2018
(51) Int. Cl.: E04G 21/24, E04G 21/28

(54) **VERFAHRBARES WETTERSCHUTZDACH MIT AUSHUBSICHERUNG**
MOBILE WEATHER PROTECTION ROOF WITH REMOVAL PREVENTION
TOIT DE PROTECTION CONTRE LES INTEMPÉRIES DÉPLAÇABLE DOTÉ DE DISPOSITIF DE PROTECTION CONTRE UN DÉGAGEMENT

(30) Priorität: 15.02.2017 DE 102017103049
(43) Veröffentlichungstag der Anmeldung: 22.08.2018
(73) Patentinhaber: ALFIX GmbH, 09603 Großschirma (DE)
(72) Erfinder: Weiß, Johannes, 09603 Großschirma (DE)
(74) Vertreter: Pöhner, Wilfried Anton

(56) Entgegenhaltungen:
- EP-A1- 1 227 203
- DE-A1- 1 684 162
- DE-A1-102011 120 071
- GB-A- 2 346 920
- JP-A- H05 195 633
- JP-A- H06 117 118

## Beschreibung

Vorliegende Erfindung befasst sich mit einem verfahrbaren Wetterschutzdach gemäß des Oberbegriffs des Anspruchs 1.

Bei längeren Bau- oder Renovierungsarbeiten an Gebäuden ist eine temporäre Überdachung von großem Vorteil. Diese erlaubt es, weitgehend unabhängig von der Witterung zu arbeiten und schützt hierbei nicht nur die beteiligten Arbeiter sondern genauso das Gebäude. Dies ist besonders wichtig wenn zum Beispiel ein Dach neu gedeckt oder ein kompletter Dachstuhl erneuert werden muss. Da diese Arbeiten üblicherweise einige Tage bis Wochen benötigen wäre das betroffene Gebäude in der Zwischenzeit gegen Regen und andere Niederschläge ungeschützt. Provisorisches Abdecken mit Planen und anderen Behelfsmitteln vermindert zwar die Gefahr, dass größere Schäden entstehen, jedoch ist dann während einer Schlechtwetterphase keine Fortführung der Arbeit möglich.

Temporäre Überdachungen sind bekannt in Form von eine Dachhaut tragenden Dachbindern, welche auf ein Auflager abgestützt werden und die zu schützende Stätte überspannen. Die Auflager zu beiden Seiten der Stätte sind meist durch Gerüste oder Gitterträger gebildet. Es können je nach Situation jedoch auch andere Möglichkeiten genutzt werden, etwa in der Nähe stehende Wände bzw. Mauen von Rohbauten oder Nachbargebäuden. Dies ist insbesondere dann, wenn die Arbeitsstätte inmitten dichter Bebauung liegt, wo kein Platz zum Errichten eines Gerüstes ist, vielleicht die einzige Möglichkeit zur Abstützung eines temporären Wetterschutzdaches.

Die Dachbinder können hierbei Gitterträger sein, oder anderweitig konstruiert sein. Die Dachhaut kann eine steife Dachhaut in Form von Platten sein, in welchem Falle auch ein einzelner Dachbinder ausreichen würde, um ein Wetterschutzdach begrenzter Abmessungen zu tragen. Weiterhin haben Platten den Vorteil, stabiler zu sein und beispielsweise gegen Schnee und Hagel besseren Schutz zu bieten. Häufiger weil kostengünstiger und leichter sind jedoch Stoff- oder Kunststoffplanen als Dachhäute. Diese werden dann entweder als Ganzes zeltartig über die Dachbinder gespannt oder, wesentlich einfacher und bei Wind auch sicherer, Abschnittsweise zwischen die Dachbinder gespannt.

Beim Errichten großer Wetterschutzdächer stellt sich das Problem, jeden Dachbinder an seine vorgesehene Position zu bringen. Dies ist dann möglich, wenn der oder die verwendeten Kräne über entsprechende Reichweite verfügen, entweder indem sie entsprechend lange Ausleger haben oder als Ganzes verfahrbar sind. Ist dies nicht der Fall, d.h. kann der Kran nicht jede Position des zu errichtenden Wetterschutzdaches erreichen, bleibt nur, die einzelnen Dachbinder verfahrbar zu gestalten. Dies hat zusätzlich noch den Vorteil, dass ein Wetterschutzdach auch kleiner als das zu bearbeitende Gebiet ausgelegt werden kann und nur immer über die konkrete Arbeitsstelle gefahren wird. Dies spart Material und Zeit.

Um das Dach verfahrbar zu machen, werden die Dachbinder mit Rollen ausgestattet, bei den üblichen zweiendigen Dachbindern mindestens eine Rolle je Ende, und auf das obere Ende des Auflagers wird ein Führungsmittel aufgelegt, welches die Rollen entlang eines Fahrweges in einer Spur führen kann. Als Führungsmittel sind im Stand der Technik Gitterträgers mit dreieckigem Querschnitt aus je einem Rundgurt an jeder Ecke und dazwischen verlaufenden Quer- und Diagonalstreben. Zwei Rundgurte liegen auf dem Auflager und der dritte bildet mit seiner Oberseite eine Führungsschiene für Rollen der Dachbinder.

Diese Lösung hat jedoch den Nachteil, das ein solchermaßen fahrbar gelagertes Dachsegment leicht durch Einwirkung von entsprechend starkem und/oder unter ungünstigem Winkel einfallendem Wind oder wenn die Führungsschienen nicht parallel ausgerichtet sind aus der Führung springen oder sogar ganz abgehoben und beschädigt werden.

Um dies zu verhindern sind Aushubsicherungen für die Rollen eines Wetterschutzdaches bekannt:
In der Veröffentlichungsschrift EP 1 227 203 A1 wird ein Wetterschutzdach mit Dachbindern vorgeschlagen, welches mittels auf I-Trägern gelagerten Rollen verfahrbar ist, wobei ein seitlich an einem Rahmen der Dachbinder befindliches L-förmiges Teil vorhanden ist, welches die Aushubsicherung bildet, indem es die Rollenauflagefläche des I-Trägers hintergreift.
Die Offenlegungsschrift DE 10 2011 120 071 A1 stellt eine verfahrbare Lagereinrichtung für mobile Dachkonstruktionen mit zwei Verschieberichtungen vor, wobei die Lagereinrichtung in der Richtung in der sie oberseitig auf rohrartigen Schienen aufsitzend verschiebbar ist, über eine Aushubsicherung verfügt, welche durch seitlich an die Lagereinrichtung angeschraubten, die Rohrschiene hintergreifenden Winkeln gebildet ist.
Die Offenlegungsschrift DE 1 684 162 zeigt verfahrbare Wetterschutzdächer, bei denen Rollen in nach unten offenen U-förmigen Schienen gelagert sind und auf als Fahrschienen dienenden C-Profilen laufen, wobei eine Aushubsicherung dadurch erreicht ist, dass das U-förmige Rollenlager auf einer Seite einen L-förmigen, in das C-Profil eingreifenden Fortsatz hat.
Die Veröffentlichungsschrift JP-H-5-195633A offenbart ein Wetterschutzdach, welches über auf Fahrschienen in Form von I-Trägern laufenden Rollen verfahrbar ist, wobei das Rollenlager nach unten verlängert ist und über zusätzliche, die Rollenauflagefläche des I-Trägers hintergreifende kleinere Rollen verfügt, die eine reibungsarme Aushubsicherung bilden.
Allen diesen Aushubsicherungen ist gemeinsam, dass sie in das Wetterschutzdach fest integriert sind oder sich zumindest nicht einfach und schnell anbringen lassen.

Vorliegende Erfindung hat sich daher die Aufgabe gestellt, ein verfahrbares Wetterschutzdach zu schaffen, welches über eine simple und schnell anzubringende Aushubsicherung verfügt, welche das Aufsetzen des Wetterschutzdachs auf seine Fahrschiene möglichst wenig behindert.

Gelöst wird diese Aufgabe durch ein Wetterschutzdach mit den Merkmalen des unabhängigen Anspruchs 1, welches erfindungsgemäß wie in Anspruch 11 beschrieben verwendet wird.

Wesentlich für vorliegende Erfindung ist das vorsehen einer Fahrschiene als Führungsmittel für die Rolle(n) des Dachbinders, welche gegenüber den im Stand der Technik bekannten Fahrschienen über eine zusätzliche Struktur, nämlich Sicherungswülste verfügt, welche mit entsprechend geformten Sicherungsmitteln der Rollen mechanisch zusammenwirken. Wulst ist hier als eine sich über eine gewisse Länge entlang der Schiene hinziehende Ausbuchtung oder Verdickung des Schienenprofils zu verstehen. Maßgeblich ist, dass eine im Wesentlichen senkrecht zur Vertikalrichtung der verlegten Fahrschiene gemessene Breite der Schiene bzw. des Schienen Querschnitts im Verlauf von oben nach unten zumindest ein Maximum aufweist. Somit kann ein Wulst im Sinne vorliegender Erfindung beispielsweise auch realisiert werden, indem eine Schiene gewählt wird, deren Querschnittsumriss einen Kreisbogen, eine Ellipse oder ein Oval mit einer Winkelerstreckung von mehr als 180 Grad umfasst.

Dabei ist in der allgemeinsten Form vorliegender Erfindung nicht erforderlich, dass der Wulst und/oder die Fahrschiene entlang ihres Verlaufes einen gleichbleibenden Querschnitt haben. Die Wülste können im Schienenverlauf eine variable Größe aufweisen oder dabei abschnittsweise nicht vorhanden sein. Solche 'Lücken' können durch eine entsprechende Ausgestaltung der Sicherungsmittel der Rollen, besonders hinsichtlich ihrer Ausdehnung in Verfahrrichtung entlang der Schiene überbrückt werden.

Des Weiteren ist es allgemein zur Erreichung des Erfindungszweckes nicht erforderlich, dass die Fahrschiene bzw. ihr Querschnitt eine Symmetrie, etwa eine Spiegelsymmetrie aufweist. Dies kann jedoch aus weitergehenden Überlegungen sinnvoll sein, etwa weil es eine Montage der Fahrschiene in beiden Orientierungen erlaubt, was zum einen eine Fehlerquelle beseitigt und zum anderen auch eine gleichmäßige Abnutzung ermöglicht.

Die Sicherungsmittel der Rollen sind als Strukturen oder Formgebung der Rollen zu verstehen, welche der Form des Wulstes insofern angepasst sind, dass die Rolle in Vertikalrichtung nur ein geringes Spiel von vielleicht einem bis einigen Millimetern haben, jedoch darüber hinaus nicht bewegt werden können und somit gegen Ab- oder Ausheben gesichert sind. Hierzu sind die Sicherungsmittel so gestaltet, dass sie den Wulst der Fahrschiene hintergreifen.

Für die Sicherungsmittel der Rollen schlägt vorliegende Erfindung vor, diese als Halteklammern auszuführen, die stationär am Rollenlager angebracht oder angeformt werden. Die Klammer kann als integraler Teil, gewissermaßen als Fortsetzung, des Rollenlagers ausgeformt sein und durch Einfügen eines verriegelbaren Scharniers lösbar oder beweglich werden. Als möglicherweise einfachste Lösung wird alternativ vorgeschlagen, die Halteklammer als separates Teil vorzusehen, das zwischen Achsmutter und Rollenlager festgeklemmt wird. Dies ist zum einen eine günstige Lösung und ermöglicht weiterhin, die Halteklammern an bereits vorhandenen Rollen nachzurüsten.

In jedem Fall ist so vorteilhaft erreicht, dass eine Bewegung der Rollen in vertikale Richtung nur begrenzt möglich, ein ungewolltes ausheben also wirksam verhindert ist. Hierbei ist darauf zu achten, dass zur Vermeidung von Reibungsverlusten und vorzeitigem Verschleiß ein ausreichendes Spiel verbleibt, welches vorzugsweise im Bereich von einem Millimeter bis einem Zentimeter liegt.

Um gewolltes Ab- oder Ausheben der Rollen und damit der Dachelemente zu ermöglichen, schlägt vorliegende Erfindung vor, die Sicherungsmittel der Rollen lösbar mit den Rollen zu verbinden. Bei Einsatz von stationären Klammern, können diese etwa zwischen Rollenlager und Achsmuttern festgeklemmt werden. Ist eine konkave Einbuchtung der Rollenoberfläche das Sicherungsmittel, kann ein ein gewolltes Ausheben dadurch erreicht werden, dass der Sicherungswulst Unterbrechungen aufweist, etwa in einem oder beiden Endbereichen der Fahrschiene oder auch in gewissen, beispielsweise regelmäßigen Abständen dazwischen. Wichtig ist hierbei, dass die Rolle entlang der gesamten Länge der Fahrschiene hindernislos verfahrbar ist, der Wulst also nicht durch stellenweise angebrachte weiter hervorstehende Teile erweitert und so ein reibungsloses Zusammenwirken mit den Sicherungsmitteln verhindert wird. Die erfindungsgemäße Verwendung sieht vor, dass zunächst die Fahrschiene auf dem Auflager montiert wird, was Aufsetzen, Ausrichten und Befestigen, etwa durch Festschrauben, umfasst. Danach wird der Dachbinder mit unterseitig angebrachter Rolle, üblicherweise mittels eines Krans, bei kleinen Wetterschutzdächern möglicherweise auch von Hand, angehoben und mit der Rolle auf die montierte Fahrschiene aufgesetzt. Bei Rollen mit komplementär zur Schiene mit Wülsten geformter Lauffläche ist dies nur an Stellen der Schiene möglich, wo die Wülste unterbrochen sind, d.h. der Dachbinder muss in diesem Falle von der Aufsetzstelle noch an seine endgültige Position gefahren werden. Bei einer Rolle mit lösbar angebrachten oder beweglichen Sicherungsmitteln, beispielsweise angeschraubten Klammern, kann entweder genauso vorgegangen werden, was es erlaubt die Sicherungsmittel schon am Boden vor dem Anheben des Dachbinders zu befestigen. Oder der Dachbinder wird zunächst ohne oder mit geöffnetem Sicherungsmittel an der Rolle angehoben und auf die Fahrschiene gesetzt und dass Sicherungsmittel erst dort angebracht bzw. geschlossen. Dies hat den Vorzug dass der Dachbinder auch gleich an seiner ungefähren Endposition aufgesetzt werden kann, auch wenn die Sicherungswülste dort nicht unterbrochen i sind.

Vorliegende Erfindung ermöglicht also ein verfahrbares Wetterschutzdach, welches während seiner Benutzung gegen ungewolltes Ausheben jederzeit gesichert ist und dabei beliebig verfahrbar bleibt. Der Zusatzaufwand in Form zusätzlichen Materials für die Herstellung der Schiene sowie die Sicherungsmittel und deren Anbringung ist minimal und besteht günstigenfalls nur aus der Anbringung einer Halteklammer am Rollenlager.

Vorteilhafte Weiterbildungen vorliegender Erfindung, welche Einzeln oder in Kombination realisierbar sind, sofern sie sich nicht offensichtlich gegenseitig ausschließen, sollen im Folgenden beschrieben werden.

Vorliegende Erfindung ist im allgemeinsten Fall mit nur einem einzelnen Dachbinder umsetzbar, der über eine unterseitige Rolle verfügt, insbesondere wenn eine steife Dachhaut eingesetzt wird, etwa in Form von (einer) am Dachbinder befestigten Platte(n). Das Gleichgewicht würde entweder dadurch gewahrt, dass die Rolle in der vertikalen Projektion des Massenschwerpunkts von Dachbinder und Dachhaut liegt und eine entsprechende laterale Ausdehnung aufweist. Oder der Dachbinder ist mit einem Ende stationär gelagert und nur das andere Ende ist beweglich. In diesem Fall muss entweder eine kreisbogenförmig gekrümmte Schiene eingesetzt werden, oder die Rolle ist entlang des Dachbinders zumindest begrenzt beweglich, etwa indem sie an einem auf einer Schiene des Dachbinders geführten Schlitten befestigt ist.

Üblicherweise sind jedoch mehr als ein Dachbinder vorhanden, was es zum einen erleichtert eine statisch stabile Abstützung des Wetterdaches zu erreichen und zum anderen die Verwendung elastischer Dachhäute in Form von Stoff- oder Kunststoffplanen ermöglicht, welche über oder Zwischen den Dachbindern gespannt werden können. Diese sind billiger in der Anschaffung und einfacher in der Montage im Vergleich zu steifen Platten. Dies gilt insbesondere für sogenannte Kederplanen, welche an ihren Rändern über einen Kederwulst verfügen, der in eine seitlich an den Dachbindern entlang verlaufende komplementäre Kedernut oder -schiene eingeschoben werden. Diese erlauben eine besonders einfache Montage auch durch eine kleine Zahl von Arbeitern.

Weiterhin verfügen die eingesetzten Dachbinder auch über mehr als eine Rolle. Insbesondere wird vorgeschlagen zwei Rollen vorzusehen, von die beidseitig des Schwerpunktes des Dachbinders angebracht werden, beispielsweise im Bereich der Enden der üblicherweise zweiendigen Dachbinder. Um eine Stabilität eines einzelnen Dachbinders gegen umkippen in Richtung entlang der Fahrschiene zu garantieren, können auch zwei oder mehr Rollen in Fahrrichtung hintereinander am Dachbinder angebracht sein. Insbesondere eine Konfiguration mit 2x2 Rollen erlaubt einen auch einen symmetrisch abgestützten, einzeln stabil verfahrbaren Dachbinder mit einer möglichst kleinen Zahl an Rollen. Verzichtet man auf eine symmetrische Abstützung ist auch eine 1+2 Konfiguration denkbar.

Vorliegende Erfindung schlägt bevorzugt vor, eine gerade Fahrschiene zu verwenden. Dies entspricht dem häufigsten Einsatzgebiet von Wetterschutzdächern, die üblicherweise geradlinig verfahrbar sein sollen. Alternativ ist jedoch auch denkbar, gekrümmt verlaufende Schienen zu verwenden um beispielsweise ein Wetterschutzdach entlang eines winkligen oder krummlinig verlaufenden Gebäudes verfahren zur können.

Die Sicherungswülste der Fahrschiene können Teil der Lauffläche bzw. auf dieser angeformt sein. Bevorzugt verläuft er jedoch entlang einer, besonders bevorzugt entlang gegenüberliegender Seiten. Ersteres ermöglicht eine Aushubsicherung mit minimalem Materialaufwand, letzteres garantiert eine Aushubsicherung auch gegenüber schräg, d.h. nicht vertikal, angreifenden Kräften.
Ferner bevorzugt weißt die Fahrschiene vorliegender Erfindung zumindest größtenteils einen symmetrischen Querschnitt, genauer einen Hinsichtlich Geradenspiegelung an der Vertikalen symmetrischen Querschnitt auf. Hierdurch ist erreicht, dass es auf die Orientierung, in der die Schiene montiert wird, nicht ankommt, was die Montage erleichtert und beschleunigt und auch ein Abwechselndes Montieren erst in der einen dann in der anderen Orientierung zulässt, wodurch eine möglichst gleichmäßige Abnutzung sichergestellt wird.
Die Fahrschiene ist vorteilhafterweise mit einer Grundplatte verbunden, bzw. letztere ist als integraler Teil der Schiene angeformt. Diese Grundplatte dient der (lösbaren) Verbindung mit dem Auflager und verfügt hierfür beispielsweise über nach unten abstehende Zapfen oder Löcher zur Aufnahme von Bolzen. Im Stand der Technik wird häufig Stahl für die Führungsschienen von Wetterschutzdächern eingesetzt, da er günstig ist und hohe Festigkeit aufweist. Von vorliegender Erfindung bevorzugt ist die Fahrschiene zur Gewichtsersparnis jedoch aus Aluminium gefertigt und zusätzlich als Hohlschiene ausgeführt. Um dabei trotzdem eine ausreichende Festigkeit zu garantieren, wird vorgeschlagen, die Fahrschiene im Inneren mit Verstrebungen auszustatten, insbesondere einer oder zwei Diagonalverstrebungen.

Die Sicherungswülste können entweder durchgängig entlang der gesamten Fahrschiene vorhanden sein. Dann wäre es jedoch schwierig oder nicht möglich, Rollen mit nicht lösbaren Sicherungsmitteln aufzusetzen und auch bei rollen mit lösbarem Sicherungsmittel müsste dieses nachträglich nach dem Aufsetzen angebracht bzw. in Position gebracht werden, was in der Praxis sehr umständlich wäre. Um dies möglich zu machen wir vorgeschlagen, zumindest an einem Ende der Schiene die Wülste zu unterbrechen und so an dieser Stelle ein Aufsetzen auch mit aktivem Sicherungsmittel zu erlauben. Zusätzlich können die Wülste auch an weiteren Stellen unterbrochen werden, beispielsweise in regelmäßigen Abständen. Im Allgemeinsten Fall, etwa auch wenn sie Unterbrechungen aufweisen, haben die Wülste einen variablen Querschnitt, könnte also im Verlauf der Schiene in gewissen Grenzen breiter und schmaler oder höher und niedriger werden, ohne das seine grundsätzliche Funktion verloren ginge. Vorliegende Erfindung schlägt jedoch bevorzugt vor, den Querschnitt des Wulstes mit der Ausnahme von etwaigen, im Vergleich zur gesamten Schienenlänge kurzen Abschnitten im Wesentlichen konstant zu wählen. Dies garantiert ein gleichmäßiges Abrollen und damit auch eine gleichmäßige Abnutzung und überall gleiches vertikales Spiel der Rollen und vereinfacht darüber hinaus die Herstellung der erfindungsgemäßen Fahrschiene.

Für die Sicherungsmittel der Rollen schlägt vorliegende Erfindung vor, diese entweder als eine ; zu den Wülsten komplementäre konkave Einbauchung der Rolle bzw. ihrer Lauffläche auszugestalten. Dies wäre besonders stabil, könnte also großen Vertikalkräften standhalten, ist aber auch aufwendiger als der zweite, bevorzugte, Vorschlag. Dieser besteht darin, die Sicherungsmittel als Halteklammern auszuführen, die entweder mitrotierend direkt mit den Rollen verbunden werden oder, besonders bevorzugt, stationär am Rollenlager angebracht oder angeformt werden. Die Klammern können als integraler Teil, gewissermaßen als Fortsetzung, des Rollenlagers ausgeformt sein. Dann wären sie jedoch nicht lösbar oder beweglich. Letzteres könnte einfügen eines verriegelbaren Scharniers erreicht werden. Als möglicherweise einfachste und in jedem Fall bevorzugte Lösung wird aber vorgeschlagen, die Halteklammern als separates Teile vorzusehen, die zwischen Achsmutter und Rollenlager festgeklemmt sind. Dies ist zum einen eine günstige Lösung und ermöglicht weiterhin, die Halteklammern an bereits vorhandenen Rollen nachzurüsten.

Das Auflager, welches das erfindungsgemäße Wetterschutzdach trägt und auf welches oberseitig die erfindungsgemäße Fahrschiene montiert wird, kann beispielsweise eine (Haus)Wand, ein Gerüst oder eine Gitterträgerkonstruktion sein. Um eine standardisierte Schnittstelle zur erfindungsgemäßen Fahrschiene bereitzustellen wird vorgeschlagen, dass auf das Auflager Adapter umfassend einen, bevorzugt zwei, im Wesentlichen horizontal verlaufenden Querriegel montiert wird. Auf dem obersten Querriegel wird weiterhin eine Trägerplatte montiert, welche als unmittelbare Unterlage für die Fahrschiene dient und mit dieser etwa über Bolzen lösbar verbunden ist.

Die unterseitig des Dachbinders angebrachte Rolle hat bevorzugt eine konkave Lauffläche, was eine lateral, also quer zur Verfahrrichtung, stabile Führung auf der entsprechend konvex und komplementär geformten Oberseite der Fahrschiene garantiert. Besonders bevorzugt ist die Rolle lateral relativ zum Dachbinder, d.h. in Längsrichtung des Dachbinders, um eine gewisse Strecke verschiebbar an diesem angebracht. Dies ist besonders bevorzugt mittels eines auf einer sich in Längsrichtung des Dachbinders erstreckenden Schiene geführten Schlittens realisiert, an dem die Rolle befestigt ist.

Weitere Eigenschaften, Merkmale und Vorteile vorliegender Erfindung ergeben sich aus den im folgenden Anhang der Figuren näher erläuterten Ausführungsbeispielen. Diese sollen die Erfindung nur illustrieren und in keiner Weise in ihrer Allgemeinheit einschränken.

Es zeigen:
- Figur 1:: Einen Querschnitt einer Ausführungsform des erfindungsgemäßen Wetterschutzdaches.
- Figur 2:: Querschnitte der Fahrschiene aus Figur 1 mit einer weiteren möglichen Ausgestaltungen der Sicherungsmittel.

**Figur 1** zeigt eine bevorzugte Ausführungsform eines erfindungsgemäßen verfahrbaren Wetterschutzdaches. Wetterschutzdach 1 umfasst aus Gitterträgern bestehende Dachbinder 2, welche sich beidseitig auf einem Auflager 4 abstützen. An der Verbindung zwischen Auflager 4 und Dachbinder 2 sitzt je eine Fahrschiene 3.

Detail A zeigt einen vergrößerten Ausschnitt eines Endbereiches eines Dachbinders 2, sowie den obersten Teil des Auflagers 4 mit Fahrschiene 3 dazwischen. Wie zu sehen wird Auflager 4 zuoberst durch Adapter 42 abgeschlossen, auf welchem die Fahrschiene 3 montiert ist. Auf Fahrschiene 3 entlang deren Längs- oder Longitudinalrichtung, welche hier in die Zeichnungsebene hinreicht, geführt verfahrbar ist Rolle 21, welche weiterhin an einem auf Lateralschiene 22 von Dachbinder 2 geführten Schlitten 23 befestigt ist. Somit ist Rolle 21 auch in lateraler Richtung, also quer zur Verfahrrichtung beweglich, was die Anforderungen an die exakt parallele Ausrichtung der beidseitig des Dachmittelpunktes vorhandenen Fahrschienen 3 verringert.
Detail B stellt einen weiter vergrößerten Ausschnitt aus Detail A dar, in welchem die Fahrschiene 3, die auf ihr laufende Rolle 21 und die Verbindung mit dem Adapter 42 zu erkennen ist. Fahrschiene 3 hat einen spiegelsymmetrischen Querschnitt mit links und rechts je einem Sicherungswulst 31, welcher von im Bereich des Achslagers angebrachten Halteklammern 211 als Sicherungsmittel von Rolle 21 hintergriffen wird. Die so zusammenwirkenden Sicherungsmittel und Sicherungswulst garantieren eine Sicherung gegen ungewolltes Ausheben der Rolle, wobei in vertikaler Richtung ein geringes Spiel verbleibt um einen reibungsfreien und verschleißarmen Lauf zu gewährleisten. Fahrschiene 2 ist um ihr Gewicht zu reduzieren als Hohlschiene ausgeführt. Um dennoch eine ausreichende Festig- und Steifigkeit zu garantieren sind im Inneren Verstrebungen in Form von Diagonalstreben 32 vorgesehen. Dies ist besonders zu empfehlen, wenn, wie von vorliegender Erfindung bevorzugt, die Fahrschiene 3 aus Aluminium gefertigt wird. Integral zu Schiene 3 ist an deren Unterseite Grundplatte 33 angeformt, welche über Bolzen die Verbindung mit Trägerplatte 422 von Adapter 42 herstellt.

In **Figur 2** sind in zwei Teilfiguren Querschnitte der Fahrschiene aus Figur 1 gezeigt.
Teilfigur A zeigt Fahrschiene 3 aus Figur 1 im Querschnitt und verdeutlicht deren spiegelsymmetrischen Aufbau, wobei die Symmetrieachse bzw. ebene gestrichelt angedeutet und mit S bezeichnet ist. Dementsprechend sind zwei Sicherungswulste 31, je einer auf jeder Seite der Schiene vorhanden. Die Schiene 3 ist in ihrem Inneren hohl, ist dort aber durch Diagonalverstrebungen 32 versteift. Weiterhin ist eine Grundplatte 33 angeformt, welche der weiteren Stabilisierung der Schiene gegen verbiegen in lateraler Richtung sowie der Befestigung mit dem Auflager, genauer bevorzugt mit Trägerplatt 421 von Adapter 42 des Auflagers, dient.
Teilfigur B zeigt den Querschnitt der Schiene 3 aus Teilfigur A, jedoch ergänzt um eine im Querschnitt abgebildete Rolle 21 mit konkav eingebauchter Lauffläche. Die als Sicherungsmittel dienenden Flanken 212 von Rolle 21 umschließen und hintergreifen zangenartig die Sicherungswülste 31 auf beiden Seiten von Fahrschiene 3 und bilden so eine weitere mögliche Realisierung der Aushubsicherung des erfindungsgemäßem verfahrbaren Wetterschutzdaches.

### Bezugszeichenliste

- 1: Wetterschutzdach
- 2: Dachbinder
- 21: Rolle
- 22: Lateralschiene
- 23: Schlitten
- 211: Halteklammer
- 212: Rollenflanke
- 22: Kederschiene
- 3: Fahrschiene
- 31: Sicherungssteg
- 32: Versteifung
- 33: Grundplatte
- 4: Auflager
- 42: Adapter
- 421: Trägerplatte
- 422: Querriegel

- S: Symmetrieachse

## Patentansprüche

1. Verfahrbares Wetterschutzdach, umfassend
- einen Dachbinder (2) mit einer unterseitig in einem Rollenlager angebrachten Rolle (21), und
- einer Fahrschiene (3), welche oberseitig eines Auflagers (4) angebracht ist und der Rolle (21) einen Fahrweg vorgibt, Sicherungsmittel (211), **dadurch gekennzeichnet, dass** die Fahrschiene (3) einen entlang der Schiene verlaufenden Sicherungswülste (31) aufweist, welche unter Zusammenwirkung mit den Sicherungsmitteln (211), welche die Sicherungswülste (31) hintergreifen, der Rolle (21) eine Aushubsicherung bilden, und die Sicherungswülste jeweils als eine sich entlang der Fahrschiene hinziehende Ausbuchtung oder Verdickung der Fahrschiene ausgebildet sind, und dass das Sicherungsmittel eine Halteklammern (211) sind, welche die Sicherungswülste (31) hintergreifen und
- entweder als eine Fortsetzung des Rollenlagers ausgeformt sind oder über ein verriegelbaren Scharnier zu dem Rollenlager beweglich sind, oder separate Teile sind, welche zwischen dem Rollenlager und einer Achsmutter festgeklemmt i sind.

2. Wetterschutzdach nach Anspruch 1, **dadurch gekennzeichnet, dass** mehrere Dachbinder (2) vorhanden sind, insbesondere in Form von Gitterträgern die eine Dachhaut zwischen sich tragen.

3. Wetterschutzdach nach einem der vorhergehenden Ansprüche, **dadurch gekennzeichnet, dass** der Dachbinder (2) über mindestens zwei Rollen (21) verfügt, die relativ zu einer Ebene durch den Massenschwerpunkt des Dachbinders (2) aufgespannt durch Verfahrrichtung und Vertikale
- auf verschiedenen Seiten angebracht sind, insbesondere im Bereich jedes Endes, und/oder
- auf der gleichen Seite angebracht sind, insbesondere in Verfahrrichtung hintereinander.

4. Wetterschutzdach nach einem der vorhergehenden Ansprüche, **dadurch gekennzeichnet, dass** die Fahrschiene (3) einen symmetrischen Querschnitt hat.

5. Wetterschutzdach nach einem der vorhergehenden Ansprüche, **dadurch gekennzeichnet, dass** die Fahrschiene (3) über eine Grundplatte (32) verfügt, über die sie mit dem Auflager (4), insbesondere lösbar, verbunden ist.

6. Wetterschutzdach nach einem der vorhergehenden Ansprüche, **dadurch gekennzeichnet, dass** die Fahrschiene (3) hohl ist und insbesondere in ihrem Inneren über Versteifungsstreben (32) verfügt, die durchgängig oder unterbrochen sind.

7. Wetterschutzdach nach einem der vorhergehenden Ansprüche, **dadurch gekennzeichnet, dass** die Sicherungswülste (31)
- durchgängig i sind und einen gleichbleibenden Querschnitt haben, oder unterbrochen sind.

8. Wetterschutzdach nach einem der vorhergehenden Ansprüche, **dadurch gekennzeichnet, dass** das Auflager
- über einen Adapter (42) zum Anbringen der Fahrschiene aus zwei beabstandeten horizontal verlaufenden Querriegeln (421) verfügt, und/oder
- über eine mittels Bolzen befestigte Trägerplatte zum unmittelbaren Halten der Fahrschiene (2) verfügt.

9. Wetterschutzdach nach einem der vorhergehenden Ansprüche, **dadurch gekennzeichnet, dass** die Rolle (21) eine konkave Lauffläche hat.

10. Wetterschutzdach nach einem der vorhergehenden Ansprüche, **dadurch gekennzeichnet, dass** die Rolle (21) mittels eines auf einem horizontal und senkrecht zur Fahrschiene verlaufenden Querriegel des Dachbinders fahrbaren Schlitten gelagert ist, der ein laterales Spiel der Rolle ermöglicht.

11. Verwendung eines Wetterschutzdaches nach einem der Ansprüche 1-10, **dadurch gekennzeichnet, dass**
i. die Fahrschiene auf dem Auflager angebracht wird,
ii. der Dachbinder mit der Rolle auf die Fahrschiene aufgesetzt wird,
ii. die Sicherungsmitteln der Rolle mit den Sicherungswülste der Schiene (3) in eingriff georacht werden, und
iv. der Dachbinder gegebenenfalls an eine gewünschte Position verfahren wird.

## Claims

1. Travelling temporary roof, comprising
- a roof truss (2) with a roller (21) mounted in an underside roller bearing, and
- a travel rail (3), mounted on the upper side of a support (4) and providing a path of travel for the roller (21), and
- securing means (211),
**characterized in that**
the travel rail (3) has securing bulges (31) running along the rail, which cooperate with the securing means (211), which engage behind the securing bulges (31), to form a derailing safety for the roller (21), and the securing bulges (31) are each formed as a bulge or thickening running along the travel rail, and
the securing means are retaining clamps (211), which engage behind the securing bulges (31), and
- are either formed as a continuation of the roller bearing, or
- are movably connected to the roller bearing via a lockable hinge-joint, or
- are separate parts, which are clamped in between the roller bearing and an axle nut.

2. Temporary roof according to Claim 1, **characterized in that** there are multiple roof trusses (2), in particular in the form of frame girders supporting a roofing between each other.

3. Temporary roof according to one of the preceding claims, **characterized in that** the roof truss (2) has at least two rollers (21), which, relative to a plane through the center of mass of the roof truss (2) spanned by the direction of travel and the vertical direction,
- are attached on different sides, in particular in the region of each of the ends, and/or
- are attached on the same side, in particular one behind the other in the direction of travel.

4. Temporary roof according to one of the preceding claims, **characterized in that** the travel rail (3) has a symmetrical cross section.

5. Temporary roof according to one of the preceding claims, **characterized in that** the travel rail (3) possesses a base plate (32), by means of which it is, in particular removably, connected to the support (4).

6. Temporary roof according to one of the preceding claims, **characterized in that** the travel rail (3) is hollow and in particular possess stiffening struts (32) on its inside, which are continuous or discontinuous.

7. Temporary roof according to one of the preceding claims, **characterized in that** the securing bulges (31)
- are continuous and have a constant cross section, or
- are discontinuous.

8. Temporary roof according to one of the preceding claims, **characterized in that** the support (4) possesses
- an adapter (42) for attaching the travel rail comprising two separated horizontal crossbars (421), and/or
- a carrier plate fastened by means of bolts for the direct support of the travel rail (2).

9. Temporary roof according to one of the preceding claims, **characterized in that** the roller (21) has a concave tread.

10. Temporary roof according to one of the preceding claims, **characterized in that** the roller (21) is mounted by means of a slide able to move perpendicular to the travel rail on a horizontal crossbar of the roof truss, thereby enabling a lateral play of the roller.

11. Use of a temporary roof according to one of the claims 1-10, **characterized in that**
i. the travel rail is mounted on the support,
ii. the roof truss is set with the roller onto the travel rail,
iii. the securing means of the roller are put into engagement with the securing bulges (31) of the travel rail (3), and
iv. if applicable, the roof truss is moved to a desired position.

## Revendications

1. Toit de protection contre les intempéries déplaçable, comprenant
- une ferme (2) avec un rouleau (21) disposé sur la face inférieure dans un roulement à rouleaux, et
- un rail de roulement (3), qui est disposé sur la face supérieure d'un appui (4) et qui donne au rouleau (21) un parcours à suivre,
- des moyens de fixation (211)
**caractérisé par le fait que** le rail de roulement (3) présente des bourrelets de sécurité (31) courant le long du rail, lesquels procurent au rouleau (21) une sécurité contre le délogement en conjonction avec les moyens de fixation (211) qui s'engrènent dans les bourrelets de sécurité (31), chacun des bourrelets de sécurité prenant la forme d'un renflement ou d'un épaississement du rail de roulement s'étirant le long du rail de roulement et les moyens de fixation (211) consistant en étriers de retenue qui s'engrènent derrière les bourrelets de sécurité (31) et
- sont formés en tant que prolongement du roulement à rouleaux ou
- sont mobiles par rapport au roulement à rouleaux par l'intermédiaire d'une charnière verrouillable, ou
- sont des pièces séparées qui sont enserrées entre le roulement à rouleaux et un écrou d'axe.

2. Toit de protection contre les intempéries selon la revendication 1, **caractérisé par le fait qu'**il y a plusieurs fermes (2), notamment sous la forme de poutres en treillis qui portent une toiture entre elles.

3. Toit de protection contre les intempéries selon une des revendications précédentes, **caractérisé par le fait que** la ferme (2) dispose d'au moins deux rouleaux (21) qui sont, par rapport à un plan, tendus par le centre de gravité de la masse de la ferme (2) du fait du sens de déplacement et de la verticale,
- disposés sur différents côtés, notamment dans la zone de chaque extrémité, et/ou
- disposés du même côté, notamment l'un derrière l'autre dans le sens de déplacement.

4. Toit de protection contre les intempéries selon une des revendications précédentes, **caractérisé par le fait que** le rail de roulement (3) a une section symétrique.

5. Toit de protection contre les intempéries selon une des revendications précédentes, **caractérisé par le fait que** le rail de roulement (3) dispose d'une plaque de base (32) par l'intermédiaire de laquelle il est relié à l'appui (4), notamment de façon détachable.

6. Toit de protection contre les intempéries selon une des revendications précédentes, **caractérisé par le fait que** le rail de roulement (3) est creux et notamment dispose à l'intérieur de traverses de renfort (32) qui vont de part en part ou sont interrompues.

7. Toit de protection contre les intempéries selon une des revendications précédentes, **caractérisé par le fait que** les bourrelets de sécurité (31)
- vont de part en part et ont une section identique, ou
- sont interrompus.

8. Toit de protection contre les intempéries selon une des revendications précédentes, **caractérisé par le fait que** l'appui
- dispose d'un adaptateur (42) pour poser le rail de roulement à partir de deux traverses (421) disposées à une certaine distance l'une de l'autre et suivant un parcours horizontal, et/ou
- dispose d'une plaque de support fixée au moyen de boulons, destinée à tenir directement le rail de roulement (2).

9. Toit de protection contre les intempéries selon une des revendications précédentes, **caractérisé par le fait que** le rouleau (21) a une surface de roulement concave.

10. Toit de protection contre les intempéries selon une des revendications précédentes, **caractérisé par le fait que** le rouleau (21) est amorti sur palier au moyen d'un chariot pouvant être déplacé sur une traverse de la ferme suivant un parcours horizontal et vertical par rapport au rail de roulement, qui permet un jeu latéral du rouleau.

11. Utilisation d'un toit de protection contre les intempéries selon une des revendications 1-10,
**caractérisé par le fait que**
i. le rail de roulement est disposé sur l'appui,
ii. la ferme est posée avec le rouleau sur le rail de roulement,
iii. les moyens de fixation du rouleau sont mis en prise avec les bourrelets de sécurité (31) du rail (3), et
iv. que la ferme est le cas échéant déplacée à une position désirée.
